# DEMANDE DE BREVET EUROPEEN

(11) **EP 4 691 577 A1**
(43) Date de publication de la demande: **11.02.2026**
(21) Numéro de dépôt: 25191178.0
(22) Date de dépôt: 23.07.2025
(51) Int. Cl.: A63C 17/00, A63C 17/04, A63C 17/14, A63C 17/26, A63C 17/12

(54) **SKI-ROUE ET KIT DE MODIFICATION EN RATTRAPAGE POUR SKI-ROUE**

(30) Priorité: 08.08.2024 FR 2408801
(71) Demandeur: E-LINE, 27210 Conteville (FR)
(72) Inventeur: MASSEBEUF, Antoine, 27210 Conteville (FR)
(74) Mandataire: Cabinet Chaillot

(57) **Abrégé**

L'invention concerne un ski-roue (1) comprenant un châssis (2) et un maintien mollet (3) monté pivotant sur le châssis (2), caractérisé par le fait que le ski-roue (1) comprend en outre deux butées (4) configurées pour provoquer une mise en butée du maintien mollet (3) et du châssis (2) à un angle d'inclinaison prédéterminé lors d'un pivotement du maintien mollet (3) vers l'avant et pour limiter le pivotement du maintien mollet (3) vers l'avant au-delà de l'angle d'inclinaison prédéterminé.

L'invention concerne également un kit de modification en rattrapage pour un ski-roue (1) existant.

## Description

La présente invention concerne le domaine technique des engins de déplacement personnel, et porte plus particulièrement sur un ski-roue et un kit de modification en rattrapage pour un ski-roue.

Il existe déjà des ski-roues, motorisés ou non, permettant à un utilisateur de retrouver les sensations du ski alpin en l'absence de neige.

Un ski-roue de ce type comprend un châssis monté sur roues configuré pour recevoir et fixer le pied d'un utilisateur. De manière générale, le ski-roue comprend en outre un maintien mollet pivotant relié au châssis et configuré pour s'appliquer sur le mollet de l'utilisateur de manière à le maintenir.

Le maintien mollet pivotant permet de stabiliser la jambe de l'utilisateur vers la droite et la gauche. Cependant, lors de variations de vitesse, accélération ou freinage, l'utilisateur doit solliciter ses muscles pour compenser un pivotement, vers l'avant ou vers l'arrière, du maintien mollet, afin de maintenir son équilibre. Ces sollicitations répétées nécessitent une certaine musculature de la part de l'utilisateur et finissent par induire une fatigue, même pour un utilisateur sportif. Ainsi, les ski-roues existants sont difficiles à utiliser pour les débutants et nécessitent une endurance importante de la part de l'utilisateur.

Le document US2006273532A1 décrit l'état de la technique.

Par conséquent, les solutions de l'art antérieur proposées pour les ski-roues présentent toujours des inconvénients et des améliorations sont possibles.

La présente invention vise notamment à résoudre les problèmes indiqués ci-dessus en proposant un ski-roue et un kit de modification en rattrapage pour un ski-roue.

La présente invention a ainsi pour objet un ski-roue comprenant un châssis, monté sur roues et configuré pour recevoir et fixer le pied d'un utilisateur sur une zone de réception de pied, et un maintien mollet pivotant, comportant une extrémité de maintien configurée pour s'appliquer sur le mollet de l'utilisateur et le maintenir et une extrémité de fixation opposée montée pivotante sur le châssis, de part et d'autre de la zone de réception de pied dans la direction transversale du ski-roue, caractérisé par le fait que le ski-roue comprend en outre deux butées, chacune agencée d'un côté respectif de la zone de réception de pied, les butées étant configurées pour provoquer une mise en butée du maintien mollet et du châssis à un angle d'inclinaison prédéterminé lors d'un pivotement du maintien mollet vers l'avant et pour limiter le pivotement du maintien mollet vers l'avant au-delà de l'angle d'inclinaison prédéterminé.

Cette configuration permet notamment de faciliter l'utilisation du ski-roue. En effet, grâce aux butées, l'utilisateur peut incliner sa jambe en avant afin de venir mettre le maintien mollet en butée contre le châssis. Cette position de repos permet notamment à l'utilisateur de faire supporter son poids par le châssis, ce qui est moins fatiguant. Par ailleurs, lors des phases de décélération, le pivotement du maintien mollet vers l'avant est automatiquement bloqué à partir de l'angle d'inclinaison prédéterminé, de telle sorte que l'utilisateur n'a pas besoin de solliciter ses muscles pour maintenir son équilibre. De plus, lors des phases d'accélération, l'utilisateur peut se pencher en avant pour mettre en buté le maintien mollet contre le châssis et incliner son poids en avant, de telle sorte que l'utilisateur n'a pas besoin de solliciter ses muscles pour maintenir son équilibre.

Selon un mode de réalisation particulier, chaque butée comprend un élément de butée réglable, dont une position est réglable, de préférence par vissage, de telle sorte que l'angle d'inclinaison prédéterminé peut être ajusté en fonction de l'utilisateur.

On comprendra que l'angle d'inclinaison prédéterminé peut par exemple être choisi en fonction des préférences et de la taille de l'utilisateur. Le réglage peut être réalisé par vissage ou par d'autres moyens, par exemple par des crans ménagés sur l'élément de butée réglable ou par utilisation d'éléments de butée réglables amovibles de différentes longueurs.

Selon un mode de réalisation particulier, l'angle d'inclinaison prédéterminé est compris entre 30° et 60° et mesuré entre la zone de réception de pied du châssis et l'extrémité de maintien du maintien mollet.

Cette plage d'angle d'inclinaison prédéterminé permet notamment de faciliter l'utilisation du ski-roue par l'utilisateur tout en améliorant la sécurité d'utilisation.

Selon un mode de réalisation particulier, chaque butée comprend un tampon élastiquement déformable permettant un amortissement lors de la mise en butée du maintien mollet et du châssis à l'angle d'inclinaison prédéterminé.

L'amortissement permis par les tampons améliore le confort d'utilisation du ski-roue. Le tampon peut par exemple être en caoutchouc.

Selon un mode de réalisation particulier, chaque butée comprend au moins un élément de butée mobile, de telle sorte que les butées peuvent être commutées entre un état de fonctionnement, dans lequel le maintien mollet vient en butée contre le châssis à l'angle d'inclinaison prédéterminé, et un état de pliage, dans lequel le maintien mollet peut pivoter vers l'avant au-delà de l'angle d'inclinaison prédéterminé.

On comprendra que cette configuration permet de replier le maintien mollet contre le châssis pour réduire l'encombrement du ski-roue hors utilisation.

Selon un mode de réalisation particulier, pour au moins une butée, dite butée amovible, l'au moins un élément de butée mobile est solidarisé de manière amovible au ski-roue, de telle sorte que, dans l'état de fonctionnement, l'au moins un élément de butée mobile solidarisé de manière amovible peut être retiré pour commuter la butée amovible vers l'état de pliage.

On comprendra que, pour chaque butée amovible, l'au moins un élément de butée mobile peut être solidarisé de manière amovible au châssis ou être solidarisé de manière amovible au maintien mollet.

Selon un mode de réalisation particulier, pour au moins une butée, dite butée pivotante, l'au moins un élément de butée mobile est solidarisé de manière pivotante au ski-roue, vers l'un parmi un intérieur et un extérieur, entre une position de butée, dans laquelle la butée pivotante se trouve dans l'état de fonctionnement, et une position escamotée, dans laquelle la butée pivotante se trouve dans l'état de pliage.

On comprendra que, pour chaque butée pivotante, l'au moins un élément de butée mobile peut être solidarisé de manière pivotante au châssis ou être solidarisé de manière pivotante au maintien mollet. On comprendra aussi que le maintien mollet est monté pivotant sur le châssis de manière à ne pas entrer en contact avec les butées dans l'état de pliage, notamment en fonction du fait que l'au moins un élément de butée mobile est monté pivotant vers l'intérieur ou vers l'extérieur.

Selon un mode de réalisation particulier, pour au moins une butée pivotante, l'au moins un élément de butée mobile solidarisé de manière pivotante est sollicité vers la position de butée par un élément de sollicitation élastique, de préférence un ressort de torsion.

L'élément de sollicitation élastique peut, par exemple, être un ressort hélicoïdal de torsion, une lame élastique, par exemple en métal, ou un cylindre élastique, par exemple en caoutchouc. Selon des variantes moins préférées, l'au moins un élément de butée mobile solidarisé de manière pivotante peut être configuré pour être ramené manuellement par l'utilisateur dans la position de butée.

Selon un mode de réalisation particulier, pour au moins une butée pivotante, l'au moins un élément de butée mobile est solidarisé de manière pivotante au châssis et comprend une partie mâle formée en saillie, la partie mâle étant configurée pour engager un bord périphérique de l'extrémité de fixation du maintien mollet après commutation des butées dans l'état de pliage et pivotement du maintien mollet vers l'avant au-delà de l'angle d'inclinaison prédéterminé.

Cette configuration permet un verrouillage du maintien mollet après l'avoir replié. L'utilisateur peut déverrouiller le maintien mollet en agissant à nouveau sur les butées. Selon différentes variantes, l'au moins un élément de butée mobile peut être solidarisé de manière pivotante au châssis vers l'intérieur ou vers l'extérieur.

Selon un mode de réalisation particulier, pour au moins une butée pivotante, l'au moins un élément de butée mobile est solidarisé de manière pivotante au châssis et comprend l'une parmi une partie mâle et une partie femelle, et l'extrémité de fixation du maintien mollet comprend l'autre parmi la partie mâle et la partie femelle, les parties mâle et femelle étant complémentaires et configurées pour s'engager mutuellement après commutation des butées dans l'état de pliage et pivotement du maintien mollet vers l'avant au-delà de l'angle d'inclinaison prédéterminé.

Cette configuration permet un verrouillage du maintien mollet après l'avoir replié. L'utilisateur peut déverrouiller le maintien mollet en agissant à nouveau sur les butées. Selon différentes variantes, l'au moins un élément de butée mobile peut être solidarisé de manière pivotante au châssis vers l'intérieur ou vers l'extérieur.

Selon un mode de réalisation particulier, pour au moins une butée pivotante, l'au moins un élément de butée mobile est solidarisé de manière pivotante vers l'intérieur au maintien mollet et comprend une partie mâle, et la zone de réception de pied du châssis comprend une partie femelle, les parties mâle et femelle étant complémentaires et configurées pour s'engager mutuellement après commutation des butées dans l'état de pliage et pivotement du maintien mollet vers l'avant au-delà de l'angle d'inclinaison prédéterminé.

Cette configuration permet un verrouillage du maintien mollet après l'avoir replié. L'utilisateur peut déverrouiller le maintien mollet en agissant à nouveau sur les butées.

Selon l'invention, on entend par « partie mâle » une partie en saillie, et par « partie femelle » une partie évidée, traversante ou non. La partie mâle peut, par exemple, être une tête d'une vis, par exemple d'une vis Allen (BTR), vissée dans le ski-roue, et la partie femelle peut, par exemple, être un perçage.

Selon un mode de réalisation particulier, le maintien mollet comprend en outre un élément de freinage agencé d'un côté arrière et configuré pour venir appuyer sur une roue arrière du ski-roue à partir d'un angle prédéterminé lorsque le maintien mollet est pivoté vers l'arrière, de manière à freiner le ski-roue.

Cette configuration permet à l'utilisateur de freiner en se redressant et en tendant sa jambe, par exemple dans une situation d'urgence. Avantageusement, le ski-roue comprend un garde-boue ajouré permettant une mise en contact de l'élément de freinage et de la roue arrière tout en bloquant d'éventuelles projections d'eau.

La présente invention a également pour objet un kit de modification en rattrapage pour un ski-roue comprenant un châssis, monté sur roues et configuré pour recevoir et fixer le pied d'un utilisateur sur une zone de réception de pied, et un maintien mollet pivotant, comportant une extrémité de maintien configurée pour s'appliquer sur le mollet de l'utilisateur et le maintenir et une extrémité de fixation opposée montée pivotante sur le châssis, de part et d'autre de la zone de réception de pied dans la direction transversale du ski-roue, caractérisé par le fait que le kit de modification en rattrapage comprend deux butées, chacune configurée pour être solidarisée au ski-roue et être agencée d'un côté respectif de la zone de réception de pied, les butées étant en outre configurées pour provoquer une mise en butée du maintien mollet et du châssis à un angle d'inclinaison prédéterminé lors d'un pivotement du maintien mollet vers l'avant et pour limiter le pivotement du maintien mollet vers l'avant au-delà de l'angle d'inclinaison prédéterminé, de manière à obtenir un ski-roue selon l'invention.

On va maintenant décrire des modes de réalisation particuliers de la présente invention, avec référence aux dessins annexés.

Sur ces dessins :
[Fig. 1] est une vue en perspective d'un ski-roue selon un premier mode de réalisation de l'invention.
[Fig. 2] est une vue agrandie de la Figure 1, au niveau des butées, les butées étant dans l'état de fonctionnement.
[Fig. 3] est une vue agrandie de la Figure 1, au niveau des butées, les butées étant dans l'état de pliage.
[Fig. 4] est une vue en perspective du ski-roue de la Figure 1 avec le maintien mollet plié et verrouillé.
[Fig. 5] est une représentation schématique d'un ski-roue selon un second mode de réalisation de l'invention.

Si l'on se réfère tout d'abord à la Figure 1, on peut voir que l'on y a représenté un ski-roue 1 selon un premier mode de réalisation de l'invention.

De manière connue, le ski-roue 1 comprend un châssis 2 et un maintien mollet 3 pivotant.

De manière nouvelle et inventive le ski-roue 1 comprend en outre deux butées 4.

Le châssis 2 est monté sur roues 5 et est configuré pour recevoir et fixer le pied d'un utilisateur sur une zone de réception de pied 21.

Le maintien mollet 3 pivotant comporte une extrémité de maintien 31 configurée pour s'appliquer sur le mollet de l'utilisateur et le maintenir, et une extrémité de fixation 32 opposée montée pivotante sur le châssis 2, de part et d'autre de la zone de réception de pied 21 dans la direction transversale du ski-roue 1.

Dans le premier mode de réalisation représenté en Figure 1, le maintien mollet 3 a une forme de « Y » inversé, avec le fût du « Y » du côté de l'extrémité de maintien 31 et les deux diagonales du « Y » du côté de l'extrémité de fixation. On comprendra cependant que, selon des variantes, le maintien mollet 3 peut avoir d'autres formes. Le maintien mollet 3 pourrait par exemple se présenter sous la forme de deux tubes, pleins ou creux, configurés pour s'étendre de part et d'autre de la jambe de l'utilisateur et reliés entre eux par des lanières, par exemple en polymère, en tissu ou en cuir, à l'extrémité de maintien 31.

Dans le premier mode de réalisation représenté en Figure 1, le maintien mollet 3 comprend en outre un élément de freinage 33 agencé d'un côté arrière et configuré pour venir appuyer sur une roue 5 arrière du ski-roue 1 à partir d'un angle prédéterminé lorsque le maintien mollet 3 est pivoté vers l'arrière, de manière à freiner le ski-roue 1. Ainsi, en se redressant et en tendant sa jambe, l'utilisateur peut freiner le ski-roue 1, par exemple dans une situation d'urgence. Avantageusement, le ski-roue 1 comprend un garde-boue ajouré permettant une mise en contact de l'élément de freinage 33 et de la roue 5 arrière tout en bloquant d'éventuelles projections d'eau.

Les deux butées 4 sont chacune agencée d'un côté respectif de la zone de réception de pied 21. De plus, les butées 4 sont configurées pour provoquer une mise en butée du maintien mollet 3 et du châssis 2 à un angle d'inclinaison prédéterminé lors d'un pivotement du maintien mollet 3 vers l'avant, et pour limiter le pivotement du maintien mollet 3 vers l'avant au-delà de l'angle d'inclinaison prédéterminé.

Ainsi, grâce aux butées 4, l'utilisateur peut incliner sa jambe en avant afin de venir mettre le maintien mollet 3 en butée contre le châssis 2. Cette position de repos permet notamment à l'utilisateur de faire supporter son poids par le châssis 2, ce qui est moins fatiguant. Par ailleurs, lors des phases de décélération, le pivotement du maintien mollet 3 vers l'avant est automatiquement bloqué à partir de l'angle d'inclinaison prédéterminé, de telle sorte que l'utilisateur n'a pas besoin de solliciter ses muscles pour maintenir son équilibre. De plus, lors des phases d'accélération, l'utilisateur peut se pencher en avant pour mettre en buté le maintien mollet 3 contre le châssis 2 et incliner son poids en avant, de telle sorte que l'utilisateur n'a pas besoin de solliciter ses muscles pour maintenir son équilibre.

Si l'on se réfère également à la Figure 2, on peut voir que, dans le premier mode de réalisation, les butées 4 sont solidaires du châssis 2 et le maintien mollet 3 comprend deux zones de butée 3a, chacune formée en correspondance d'une butée 4, configurées pour venir en butée contre les butées 4 lorsque le pivotement du maintien mollet 3 atteint l'angle d'inclinaison prédéterminé. Un second mode de réalisation, dans lequel les butées 4 sont solidaire du maintien mollet 3, sera décrit plus en détail ci-après avec référence à la Figure 5. On comprendra aussi que selon des variantes, les butées 4 peuvent être portées en partie par le châssis 2 et en partie par le maintien mollet 3.

Comme cela est mieux visible sur la Figure 2, dans le premier mode de réalisation, chaque butée 4 comprend un élément de butée réglable 41, dont une position est réglable, de telle sorte que l'angle d'inclinaison prédéterminé peut être ajusté en fonction de l'utilisateur. On comprendra que l'angle d'inclinaison prédéterminé peut par exemple être choisi en fonction des préférences et de la taille de l'utilisateur.

Dans le premier mode de réalisation, la position de l'élément de butée réglable 41 est réglable par vissage. Selon des variantes, le réglage peut être réalisé par d'autres moyens, par exemple par des crans ménagés sur l'élément de butée réglable 41 ou par utilisation d'éléments de butée réglables 41 amovibles de différentes longueurs.

Avantageusement, l'angle d'inclinaison prédéterminé est compris entre 30° et 60° et est mesuré entre la zone de réception de pied 21 du châssis 2 et l'extrémité de maintien 31 du maintien mollet 3.

Dans le premier mode de réalisation représenté en Figures 1 et 2, chaque butée 4 comprend un tampon 42 élastiquement déformable permettant un amortissement lors de la mise en butée du maintien mollet 3 et du châssis 2 à l'angle d'inclinaison prédéterminé. On comprendra que l'amortissement permis par les tampons 42 améliore le confort d'utilisation du ski-roue 1.

Si l'on se réfère également à la Figure 3, on peut voir que, dans le premier mode de réalisation, chaque butée 4 comprend un élément de butée mobile 43, de telle sorte que les butées 4 peuvent être commutées entre un état de fonctionnement, dans lequel le maintien mollet 3 vient en butée contre le châssis 2 à l'angle d'inclinaison prédéterminé, et un état de pliage, dans lequel le maintien mollet 3 peut pivoter vers l'avant au-delà de l'angle d'inclinaison prédéterminé. On comprendra que, selon des variantes, chaque butée 4 peut comprendre plusieurs éléments de butée mobiles 43 agencés pour permettre la commutation entre l'état de fonctionnement et l'état de pliage.

Comme cela est mieux visible sur les Figures 2 et 3, dans le premier mode de réalisation, les éléments de butée réglables 41 sont montés sur les éléments de butée mobiles 43.

Par ailleurs, lorsque les butées 4 sont positionnées dans l'état de pliage, le maintien mollet 3 peut être replié par l'utilisateur contre le châssis 2, comme cela est représenté sur la Figure 4.

Dans le premier mode de réalisation représenté en Figures 1 à 4, les butées 4 sont de type pivotant et sont dites butées 4 pivotantes. Pour chaque butée 4 pivotante, l'élément de butée mobile 43 est solidarisé de manière pivotante au ski-roue 1, vers un intérieur, entre une position de butée, dans laquelle la butée 4 pivotante se trouve dans l'état de fonctionnement, et une position escamotée, dans laquelle la butée 4 pivotante se trouve dans l'état de pliage. On comprendra qu'en variante l'élément de butée mobile 43 pourrait être solidarisé de manière pivotante au ski-roue 1 vers un extérieur, de telle sorte que l'élément de butée mobile 43 peut être escamoté à l'extérieur du ski-roue 1. On comprendra également que le maintien mollet 3 est monté pivotant sur le châssis 2 de manière à permettre un pliage du maintien mollet 3 lorsque les butées 4 se trouvent dans l'état de pliage. Ainsi, comme cela est mieux visible sur les Figures 2 et 3, dans le premier mode de réalisation, l'extrémité de fixation 32 est montée pivotante à l'extérieur d'embases 22 du châssis 2, de telle sorte que, lorsque l'élément de butée mobile 43 est pivoté vers l'intérieur, le maintien mollet 3 peut pivoter vers l'avant au-delà de l'angle d'inclinaison prédéterminé et être replié contre le châssis 2. Cependant, dans la variante évoquée ci-avant dans laquelle l'élément de butée mobile 43 est solidarisé de manière pivotante vers l'extérieur, l'extrémité de fixation 32 est montée pivotante à l'intérieur des embases 22 du châssis 2, de telle sorte que le maintien mollet 3 peut être replié sans entrer en contact avec la butée 4 lorsque la butée 4 est dans l'état de pliage. On comprendra aussi que, dans les variantes évoquées ci-avant dans lesquelles chaque butée 4 comprend plusieurs éléments de butée mobiles 43, tous les éléments de butée mobiles 43 sont, de préférence, solidarisés de manière pivotante au ski-roue 1, éventuellement en série les uns des autres.

Par ailleurs, comme cela est mieux visible sur les Figures 2 et 3, dans le premier mode de réalisation, pour chaque butée 4 pivotante, l'élément de butée mobile 43 solidarisé de manière pivotante est sollicité vers la position de butée par un élément de sollicitation élastique 43a. Dans le premier mode de réalisation, l'élément de sollicitation élastique 43a est un ressort de torsion, par exemple un ressort hélicoïdal de torsion. Selon des variantes l'élément de sollicitation élastique 43a peut prendre d'autres formes, par exemple une lame élastique, par exemple en métal, ou un cylindre élastique, par exemple en caoutchouc. Selon des variantes moins préférées, les butées 4 peuvent être configurées pour être ramenées manuellement par l'utilisateur dans l'état de fonctionnement. On comprendra que, dans les variantes évoquées ci-avant dans lesquelles chaque butée 4 comprend plusieurs éléments de butée mobiles 43 pivotants, tous les éléments de butée mobiles 43 sont, de préférence, sollicités vers la position de butée par un élément de sollicitation élastique 43a.

Comme cela est mieux visible sur la Figure 2, dans le premier mode de réalisation, l'élément de butée mobile 43 est solidarisé de manière pivotante au châssis 2, sur une embase 22. Pour l'une des butées 4, l'élément de butée mobile 43 comprend une partie mâle 43b, et l'extrémité de fixation 32 du maintien mollet 3 comprend une partie femelle 3b, les parties mâle et femelle 43b, 3b étant complémentaires et configurées pour s'engager mutuellement après commutation des butées 4 dans l'état de pliage et pivotement du maintien mollet 3 vers l'avant au-delà de l'angle d'inclinaison prédéterminé, de telle sorte que le maintien mollet 3 est verrouillé après avoir été replié. L'utilisateur peut déverrouiller le maintien mollet 3 en agissant à nouveau sur les butées 4. On comprendra qu'en variante l'élément de butée mobile 43 pourrait comprendre la partie femelle et l'extrémité de fixation 32 du maintien mollet 3 pourrait comprendre la partie mâle. Selon d'autres variantes, l'élément de butée mobile 43 est solidarisé de manière pivotante au châssis 2 et comprend une partie mâle 43b formée en saillie, la partie mâle 43b étant configurée pour engager un bord périphérique de l'extrémité de fixation 32 du maintien mollet 3 après commutation des butées 4 dans l'état de pliage et pivotement du maintien mollet 3 vers l'avant au-delà de l'angle d'inclinaison prédéterminé, de telle sorte que le maintien mollet 3 est verrouillé après avoir été replié. L'utilisateur peut déverrouiller le maintien mollet 3 en agissant à nouveau sur les butées 4. Selon encore d'autres variantes chaque butée 4 peut comprendre une partie mâle 43b, de telle sorte que le ski-roue 1 peut être configuré pour un engagement entre les deux butées 4 et l'extrémité de fixation 32 du maintien mollet 3, le cas échéant avec deux parties femelles 3b. On comprendra aussi que dans la variante évoquée ci-avant, dans laquelle l'élément de butée mobile 43 est solidarisé de manière pivotante au ski-roue 1 vers l'extérieur, le ski-roue 1 peut également être configuré, de manière analogue, pour un engagement entre les butées 4 et l'extrémité de fixation 32 du maintien mollet 3.

Si l'on se réfère maintenant à la Figure 5, on peut voir que l'on y a représenté schématiquement un ski-roue 1 selon un second mode de réalisation de l'invention dans lequel, comme dans le premier mode de réalisation, le ski-roue 1 comprend des butées 4 pivotantes.

Cependant, dans le second mode de réalisation, pour chaque butée 4 pivotante, les éléments de butée mobiles 43 sont solidarisés de manière pivotante vers l'intérieur au maintien mollet 3, plutôt qu'au châssis 2.

Avantageusement, chaque butée 4 pivotante comprend une partie mâle 43b, et la zone de réception de pied 21 du châssis 2 comprend une partie femelle, la partie mâle 43b et la partie femelle étant complémentaires et configurées pour s'engager mutuellement après commutation des butées 4 dans l'état de pliage et pivotement du maintien mollet 3 vers l'avant au-delà de l'angle d'inclinaison prédéterminé, de telle sorte que le maintien mollet 3 est verrouillé après avoir été replié. L'utilisateur peut déverrouiller le maintien mollet 3 en agissant à nouveau sur les butées 4.

Selon d'autres variantes, le ski-roue 1 peut comprendre, à la place des butées 4 pivotantes évoquées ci-avant, des butées 4 de type amovible, dites butées 4 amovibles. Pour chaque butée 4 amovible, l'élément de butée mobile 43 est solidarisé de manière amovible au ski-roue 1, de telle sorte que, dans l'état de fonctionnement, l'élément de butée mobile 43 solidarisé de manière amovible peut être retiré pour commuter la butée 4 amovible vers l'état de pliage. Tout comme pour une butée 4 pivotante, on comprendra qu'une butée 4 amovible peut comprendre plusieurs élément de butée mobile 43. On comprendra aussi qu'une butée 4 amovible peut comprendre une partie mâle 43b pour un verrouillage du maintien mollet 3 en position repliée.

On comprendra également que le ski-roue 1 peut comprendre une butée 4 d'un type, par exemple pivotante ou amovible, et une butée 4 d'un autre type, par exemple pivotante ou amovible.

Selon l'invention, on entend par « partie mâle » une partie en saillie, et par « partie femelle » une partie évidée, traversante ou non. La partie mâle 43b peut, par exemple, être une tête d'une vis, par exemple d'une vis Allen (BTR), vissée dans le ski-roue 1, et la partie femelle 3b, peut, par exemple, être un perçage.

L'invention concerne également un kit de modification en rattrapage configuré pour être utilisé sur un ski-roue 1 existant, de manière à obtenir un ski-roue 1 selon l'invention.

Le kit de modification en rattrapage selon l'invention est configuré pour être utilisé sur un ski-roue 1 comprenant un châssis 2, monté sur roues 5 et configuré pour recevoir et fixer le pied d'un utilisateur sur une zone de réception de pied 21, et un maintien mollet pivotant 3, comportant une extrémité de maintien 31 configurée pour s'appliquer sur le mollet de l'utilisateur et le maintenir et une extrémité de fixation 32 opposée montée pivotante sur le châssis 2, de part et d'autre de la zone de réception de pied 21 dans la direction transversale du ski-roue 1.

Le kit de modification en rattrapage comprend deux butées 4, chacune configurée pour être solidarisée au ski-roue 1 et être agencée d'un côté respectif de la zone de réception de pied 21. La solidarisation peut être obtenue par tout moyen, par exemple par vissage, collage, rivetage ou combinaison de ceux-ci.

Les butées 4 sont en outre configurées pour provoquer une mise en butée du maintien mollet 3 et du châssis 2 à un angle d'inclinaison prédéterminé lors d'un pivotement du maintien mollet 3 vers l'avant et pour limiter le pivotement du maintien mollet 3 vers l'avant au-delà de l'angle d'inclinaison prédéterminé.

Il est bien entendu que les modes de réalisation particuliers qui viennent d'être décrits ont été donnés à titre indicatif et non limitatif, et que des modifications peuvent être apportées sans que l'on s'écarte pour autant du cadre de la présente invention.

## Revendications

1. - Ski-roue (1) comprenant un châssis (2), monté sur roues (5) et configuré pour recevoir et fixer le pied d'un utilisateur sur une zone de réception de pied (21), et un maintien mollet (3) pivotant, comportant une extrémité de maintien (31) configurée pour s'appliquer sur le mollet de l'utilisateur et le maintenir et une extrémité de fixation (32) opposée montée pivotante sur le châssis (2), de part et d'autre de la zone de réception de pied (21) dans la direction transversale du ski-roue (1),
**caractérisé par le fait que** :
le ski-roue (1) comprend en outre deux butées (4), chacune agencée d'un côté respectif de la zone de réception de pied (21), les butées (4) étant configurées pour provoquer une mise en butée du maintien mollet (3) et du châssis (2) à un angle d'inclinaison prédéterminé lors d'un pivotement du maintien mollet (3) vers l'avant et pour limiter le pivotement du maintien mollet (3) vers l'avant au-delà de l'angle d'inclinaison prédéterminé.

2. - Ski-roue (1) selon la revendication 1, **caractérisé par le fait que** chaque butée (4) comprend un élément de butée réglable (41), dont une position est réglable, de préférence par vissage, de telle sorte que l'angle d'inclinaison prédéterminé peut être ajusté en fonction de l'utilisateur.

3. - Ski-roue (1) selon la revendication 1 ou la revendication 2, **caractérisé par le fait que** l'angle d'inclinaison prédéterminé est compris entre 30° et 60° et mesuré entre la zone de réception de pied (21) du châssis (2) et l'extrémité de maintien (31) du maintien mollet (3).

4. - Ski-roue (1) selon l'une quelconque des revendications 1 à 3, **caractérisé par le fait que** chaque butée (4) comprend un tampon (42) élastiquement déformable permettant un amortissement lors de la mise en butée du maintien mollet (3) et du châssis (2) à l'angle d'inclinaison prédéterminé.

5. - Ski-roue (1) selon l'une quelconque des revendications 1 à 4, **caractérisé par le fait que** chaque butée (4) comprend au moins un élément de butée mobile (43), de telle sorte que les butées (4) peuvent être commutées entre un état de fonctionnement, dans lequel le maintien mollet (3) vient en butée contre le châssis (2) à l'angle d'inclinaison prédéterminé, et un état de pliage, dans lequel le maintien mollet (3) peut pivoter vers l'avant au-delà de l'angle d'inclinaison prédéterminé.

6. - Ski-roue (1) selon la revendication 5, **caractérisé par le fait que**, pour au moins une butée (4), dite butée (4) amovible, l'au moins un élément de butée mobile (43) est solidarisé de manière amovible au ski-roue (1), de telle sorte que, dans l'état de fonctionnement, l'au moins un élément de butée mobile (43) solidarisé de manière amovible peut être retiré pour commuter la butée (4) amovible vers l'état de pliage.

7. - Ski-roue (1) selon la revendication 5 ou la revendication 6, **caractérisé par le fait que**, pour au moins une butée (4), dite butée (4) pivotante, l'au moins un élément de butée mobile (43) est solidarisé de manière pivotante au ski-roue (1), vers l'un parmi un intérieur et un extérieur, entre une position de butée, dans laquelle la butée (4) pivotante se trouve dans l'état de fonctionnement, et une position escamotée, dans laquelle la butée (4) pivotante se trouve dans l'état de pliage.

8. - Ski-roue (1) selon la revendication 7, **caractérisé par le fait que**, pour au moins une butée (4) pivotante, l'au moins un élément de butée mobile (43) solidarisé de manière pivotante est sollicité vers la position de butée par un élément de sollicitation élastique (43a), de préférence un ressort de torsion.

9. - Ski-roue (1) selon la revendication 7 ou la revendication 8, **caractérisé par le fait que**, pour au moins une butée (4) pivotante, l'au moins un élément de butée mobile (43) est solidarisé de manière pivotante au châssis (2) et comprend une partie mâle (43b) formée en saillie, la partie mâle (43b) étant configurée pour engager un bord périphérique de l'extrémité de fixation (32) du maintien mollet (3) après commutation des butées (4) dans l'état de pliage et pivotement du maintien mollet (3) vers l'avant au-delà de l'angle d'inclinaison prédéterminé.

10. - Ski-roue (1) selon l'une quelconque des revendications 7 à 9, **caractérisé par le fait que**, pour au moins une butée (4) pivotante, l'au moins un élément de butée mobile (43) est solidarisé de manière pivotante au châssis (2) et comprend l'une parmi une partie mâle (43b) et une partie femelle (3b), et l'extrémité de fixation (32) du maintien mollet (3) comprend l'autre parmi la partie mâle (43b) et la partie femelle (3b), les parties mâle et femelle (43b, 3b) étant complémentaires et configurées pour s'engager mutuellement après commutation des butées (4) dans l'état de pliage et pivotement du maintien mollet (3) vers l'avant au-delà de l'angle d'inclinaison prédéterminé.

11. - Ski-roue (1) selon l'une quelconque des revendications 7 à 10, **caractérisé par le fait que**, pour au moins une butée (4) pivotante, l'au moins un élément de butée mobile (43) est solidarisé de manière pivotante vers l'intérieur au maintien mollet (3) et comprend une partie mâle (43b), et la zone de réception de pied (21) du châssis (2) comprend une partie femelle, la partie mâle (43b) et la partie femelle étant complémentaires et configurées pour s'engager mutuellement après commutation des butées (4) dans l'état de pliage et pivotement du maintien mollet (3) vers l'avant au-delà de l'angle d'inclinaison prédéterminé.

12. - Ski-roue (1) selon l'une quelconque des revendications 1 à 11, **caractérisé par le fait que** le maintien mollet (3) comprend en outre un élément de freinage (33) agencé d'un côté arrière et configuré pour venir appuyer sur une roue (5) arrière du ski-roue (1) à partir d'un angle prédéterminé lorsque le maintien mollet (3) est pivoté vers l'arrière, de manière à freiner le ski-roue (1).

13. - Kit de modification en rattrapage pour un ski-roue (1) comprenant un châssis (2), monté sur roues (5) et configuré pour recevoir et fixer le pied d'un utilisateur sur une zone de réception de pied (21), et un maintien mollet (3) pivotant, comportant une extrémité de maintien (31) configurée pour s'appliquer sur le mollet de l'utilisateur et le maintenir et une extrémité de fixation (32) opposée montée pivotante sur le châssis (2), de part et d'autre de la zone de réception de pied (21) dans la direction transversale du ski-roue (1),
**caractérisé par le fait que**
le kit de modification en rattrapage comprend deux butées (4), chacune configurée pour être solidarisée au ski-roue (1) et être agencée d'un côté respectif de la zone de réception de pied (21), les butées (4) étant en outre configurées pour provoquer une mise en butée du maintien mollet (3) et du châssis (2) à un angle d'inclinaison prédéterminé lors d'un pivotement du maintien mollet (3) vers l'avant et pour limiter le pivotement du maintien mollet (3) vers l'avant au-delà de l'angle d'inclinaison prédéterminé, de manière à obtenir un ski-roue (1) selon l'une quelconque des revendications 1 à 12.
